# EUROPÄISCHE PATENTSCHRIFT

(11) **EP 3 631 120 B1**
(45) Veröffentlichungstag und Bekanntmachung des Hinweises auf die Patenterteilung: **20.03.2024**
(21) Anmeldenummer: 18759168.0
(22) Anmeldetag: 18.05.2018
(51) Int. Cl.: E04G 21/32, A62B 35/00

(54) **SEILHALTERUNG UND LAUFELEMENT**
CABLE HOLDER AND RUNNING ELEMENT
FIXATION DE CÂBLE ET ÉLÉMENT DE PASSAGE FORMANT COULISSE

(30) Priorität: 23.05.2017 DE 102017004948
(43) Veröffentlichungstag der Anmeldung: 08.04.2020
(73) Patentinhaber: Spanset Inter AG, 8832 Wollerau (CH)
(72) Erfinder: MAMIÉ, André, 8820 Wädenswil (CH); EHNIMB, David, 8800 Thalwil (CH)
(74) Vertreter: Taubert, Diana
(86) Internationale Anmeldenummer: PCT/IB2018/000809
(87) Internationale Veröffentlichungsnummer: WO 2018/215842

(56) Entgegenhaltungen:
- EP-A1- 0 273 673
- EP-A1- 1 188 459
- EP-A1- 2 269 696
- EP-A1- 2 407 211

## Beschreibung

Die Erfindung betrifft eine Seilhalterung sowie ein Laufelement für ein Seilsystem einer Absturzsicherung.

Bei bekannten Absturzsicherungen mit im Wesentlichen horizontal angeordneten Seilen besteht die Gefahr des Verkantens eines Laufelements mit einer Seilhalterung, wenn das Laufelement über eine Seilhalterung geführt wird. Das ist auch dann der Fall, wenn das Laufelement, welches regelmäßig eine schlitzartige Öffnung, ein so genannter Längsschlitz, parallel verlaufend zu einem Seil der Seilhalterung aufweist, in einer Winkellage angeordnet ist, welche in Bezug zu einer Aufnahme für einen Karabiner oder Ähnlichem zwischen 90° und 180° gelegen ist. Diese Betrachtung der Winkellage erfolgt bei einem Querschnitt im rechten Winkel zur Längsachse des Laufelements.

Solche Seilhalterungen ohne spezifische Führung sind beispielhaft aus der EP 0 273 673 A1 und der EP 2 269 696 A1 bekannt. EP 2 269 696 offenbart eine Seilhalterung und ein Laufelement gemäß dem Oberbegriff der Ansprüche 1 und 2.

Zudem hat sich herausgestellt, dass bei einer solchen Winkellage des Längsschlitzes die Seilhalterung nicht mit einem lotrecht verlaufenden Steg montiert werden kann, sondern stets in der entsprechenden Winkellage, wenn die Aufnahme des Laufelements selbst vertikal gehalten werden soll. Dies ist konstruktionsbedingt jedoch nachteilig.

Wirkt auf das Laufelement bei einem Überführen desselben über die Seilhalterung eine Kraft in Drehrichtung des Laufelements auf dem Seil, wirken auf die Seilhalterung, so auf den Steg, Biegekräfte, welche zu einer Verformung der Seilhalterung, insbesondere des Steges der Seilhalterung führen können.

Die Aufgabe der Erfindung besteht demgemäß darin, ein Laufelement sowie eine Seilhalterung für eine Absturzsicherung zur Verfügung zu stellen, bei welcher ein Verkanten der Seilhalterung mit dem Laufelement vermindert wird und die Gefahr einer Verformung der Seilhalterung durch auf diese einwirkende Biegekräfte verringert wird.

Die Aufgabe wird erfindungsgemäß durch die Merkmale der Ansprüche 1 und 2 verwirklicht. Die Seilhalterung gemäß einer Ausführungsform ist für eine Absturzsicherung reversibel drehbar gelagert und die Drehachse der Seilhalterung ist parallel verschoben zu einem Seil gelegen.

Die Seilhalterung weist in weiterer Ausgestaltung eine Konsole zur funktionssicheren, form- und/oder kraftschlüssigen Anordnung an einen Baukörper und eine Seilaufnahme auf. Die Seilaufnahme und die Konsole sind dabei miteinander verbunden. Die Seilaufnahme ist an der Konsole reversibel drehbar gelagert. Die Drehachse der Seilaufnahme ist parallel zu einem Seil beziehungsweise dessen Halterung verschoben gelegen. Dabei wird von dem Fall ausgegangen, dass das Seil keine Abknickung aufweist.

Zur Gewährung der Reversibilität weist die Seilaufnahme und/oder die Konsole mindestens ein Federelement auf. Erfindungsgemäß kann jedes bekannte Federelement zum Einsatz kommen, was konstruktiv geeignet ist.

In weiterer Ausgestaltung weist die Seilaufnahme eine Seilführung und einen Steg auf, wobei sich die Seilführung an den Steg, an seinem der Konsole abgewandten freien Ende, anschließt. Der Steg weist, beispielhaft parallel verschoben in Seilrichtung, einen Bogenabschnitt auf, der sich an der Seilführung anschließt und in Richtung der Konsole erstreckt.

Der Bogenabschnitt schließt sich dabei in der Regel an einem Kontaktbereich des Stegs mit einem Laufelement an, wenn das Laufelement an der Seilführung funktionsgemäß anliegt.

Er kann beispielsweise eine Sicke oder eine bogenförmige Ausformung sein. Parallel verschoben in Seilrichtung bedeutet, das eine Langseite oder Achse eines Querschnitts des Stegs mit seinem Bogenabschnitt parallel oder wesentlich parallel verschoben zum Seil verläuft. Vorzugsweise ist der Steg und damit auch der Bogenabschnitt in einem rechten Winkel zur Seilführung an dieser angeordnet.

Der Bogenabschnitt des Stegs weist in Drehrichtung der Seilhalterung, bezogen auf eine Ausgangslage, welche die Seilhalterung ohne Krafteinwirkung einnimmt. Er ist in Drehrichtung, der Richtung, in welche das Federelement gespannt wird, erhaben, wodurch eine besonders effektive Federwirkung der Seilaufnahme gewährleistet wird. Durch den Bogenabschnitt besitzt der Steg eine Federwirkung und kann somit zusätzlich zur reversiblen drehbaren Lagerung eine Federwirkung gewähren.

Die erfindungsgemäße Seilhalterung umfasst eine Seilführung und die Seilführung besitzt nur einen Steg, wobei die Seilführung an den Steg wie erläutert anschließt und der Steg in einem Kontaktbereich mit einem Laufelement parallel verschoben in Seilrichtung den vorbeschriebenen Bogenabschnitt aufweist. Dieser gewährt sodann allein eine Federwirkung des Stegs und damit der Seilhalterung.

Im Rahmen der Erfindung ist vorgesehen, dass der Bogenabschnitt des Stegs eine Hohlkehle als erste Führung für ein Laufelement bildet, damit dieses weitestgehend ruckfrei die Seilhalterung übergleiten kann.

Dabei ist erfindungsgemäß vorgesehen, dass die Seilführung - in Drehrichtung der Seilhalterung bezogen auf eine Ausgangslage - an einem Übergang zu dem Steg mit seinem Bogenabschnitt und gegenüberliegend zur Hohlkehle eine Erhebung, so eine Nocke, aufweist. So wird mit dem Bogenabschnitt des Stegs zusammen eine zweite Führung gebildet, welche das weitestgehend ruckfreie Übergleiten des Laufelements über die Seilhalterung weiter unterstützt. Als gegenüberliegend ist dabei zu verstehen, dass die Erhebung an einer zur Hohlkehle gegenüberliegenden Fläche des Bogenabschnitts gelegen ist.

Ebenfalls ist erfindungsgemäß vorgesehen, dass die erste Führung und die zweite Führung in Bezug auf ihren Querschnitt unterschiedlich geformt sind. Dies gewährleistet, dass ein Laufelement stets nur in einer vorbestimmten Anordnung über die Seilführung überführt werden kann. Das dient dazu, zu verhindern, dass bei einer etwaigen verkehrten Einführung des Laufelements auf das Seil eine für die Vorrichtung atypische Winkellage bei einem Überführen über die Seilhalterung herzustellen ist, bei welcher zum Beispiel eine andere Hebelwirkung erzeugt wird, wenn an dem Laufelement bei dem Überführen über die Seilhalterung radial zum Seil Zugkräfte wirken. Auch kann die Lage bei einem etwaig verkehrten Überführen so ungünstig sein, dass ein Überführen des Laufelements über die Seilhalterung für eine zu sichernde Person mit hohem Aufwand verbunden ist, weil das Laufelement für das Überführen erst in eine dafür untypische Lage zu bringen ist. Dies soll mit der Lösung verhindert werden.

Des Weiteren kann zur Optimierung eines Übergleitens vorgesehen werden, dass die Stirnseiten der Seilaufnahme, insbesondere der Seilhalterung, eine im Verhältnis zum Verlauf des Seils spitzwinklige Lage aufweisen, also abgeschrägte Flächen sind. Das trifft auch für den Steg zu.

Weiterhin wird die Aufgabe durch ein Laufelement für eine Absturzsicherung mit einer Seilhalterung mit einer ersten und einer zweiten Führung ausgestattet - gelöst, wobei das Laufelement, wie bekannt, einen Längsschlitz im funktionsgemäß an einem Seil angeordneten Zustand parallel zu einem Seil der Seilhalterung verlaufend aufweist. Dabei ist der Längsschlitz an einer Langseite des Laufelements belegen und in einer definierten Winkellage in Bezug zu einer Aufnahme für einen Karabiner oder Ähnlichem zwischen 90° und 180°, vorteilhafterweise bei 112° gelegen. Dabei weist das Laufelement eine erste und eine weitere Längsschlitzkante auf. Die erste Längsschlitzkante ist ihrer Form nach mit der ersten Führung der Seilhalterung und die zweite Längsschlitzkante ihrer Form nach mit der zweiten Führung der Seilhalterung korrespondierend gestaltet. Diese Betrachtung erfolgt in Bezug auf den Querschnitt im rechten Winkel zur Längsachse des Laufelements. Dabei ist ferner vorgesehen, dass die erste Längsschlitzkante mit der ersten Führung und die zweite Längsschlitzkante mit der zweiten Führung in Spielpassung, vorteilhafterweise in leichter Spielpassung, zusammenwirken, wenn das Laufelement an der Seilhalterung, also der Seilführung anliegt, so bei einem Übergleiten der Seilführung durch das Laufelement. Unter Spielpassung im Sinne der Erfindung ist eine solche Passung zu verstehen, bei der ein leichtes Übergleiten sichergestellt ist und ein Verkanten des Laufelements ausscheidet. Insofern besteht je nach konkreter Gestaltung von Seilhalterung und ihrer Seilführung sowie dem Laufelement ein gewisser konstruktiver Gestaltungsspielraum.

Die vorbeschriebene korrespondierende Gestaltung bewirkt, wenn das Laufelement auf der Seilführung gelegen ist, dass dadurch ein Formschluss mit Spielpassung des Laufelementes mit der Seilführung bei axialer Drehung, also bei Drehung auf dem Seil gelagert und die Achse des Seils, sichergestellt ist. Dies führt dazu, dass die vorbeschriebene Federwirkung des Bogenabschnitts bzw. des Stegs seine Wirkung voll entfalten kann, zusätzlich neben der drehbar gelagerten Seilhalterung beziehungsweise Seilaufnahme. Dies gewährt eine Minimierung eines Verkantens winklig zur Laufrichtung des Laufelements aufgrund der so geschaffenen Führung und ihrer reversiblen drehbaren Anordnung.

In weiterer Ausgestaltung weisen Stirnseiten des Laufelements eine im Verhältnis zum Verlauf des Seils spitzwinklige Lage auf. Es handelt sich dabei um abgeschrägte Flächen, was eine einfache und ruckfreie Ausrichtung des Laufelements mit der Seilaufnahme bei einem Überführen des Laufelements über die Seilhalterung gewährt.

Die Erfindung wird nachfolgend anhand eines Ausführungsbeispiels unter Bezugnahme auf die Figuren weiter erläutert. Dabei ergeben sich weitere Vorteile, Merkmale und Ausgestaltungen der Erfindung.

Es zeigen:
**Fig. 1 und Fig. 2** eine erfindungsgemäße Seilhalterung mit angeordnetem Laufelement,
**Fig. 3** eine erfindungsgemäße Seilhalterung mit angeordnetem Laufelement in Schrägperspektive mit Seil.

In den **Fig. 1 bis 3** ist eine erfindungsgemäße Seilhalterung **1** mit erfindungsgemäßem Laufelement **9** zusammenwirkend dargestellt.

Im Ausführungsbeispiel weist die Seilhalterung **1** für eine Absturzsicherung eine Konsole **4** zur funktionssicheren Anordnung an einen Baukörper und eine Seilaufnahme **5** auf.

Die Seilaufnahme **5** und die Konsole **4** sind dabei miteinander verbunden. Die Seilaufnahme **5** ist an der Konsole **4** reversibel drehbar gelagert. Die Drehachse **2** der Seilhalterung **4** bzw. der Seilaufnahme **5** ist parallel zu einem Seil **3,** wie in **Fig. 3** dargestellt, verschoben gelegen. Zur Gewährung der Reversibilität weist die Seilaufnahme und/oder die Konsole **4** ein Federelement **6** auf.

Ferner weist die Seilaufnahme **5** eine Seilführung **7** und einen Steg **8** auf, wobei sich die Seilführung **7** an dem Steg **8** anschließt, wie in den Figuren dargestellt. Der Steg **8** weist in einem Kontaktbereich mit einem als separatem Bauteil bestehenden Laufelement **9** parallel verschoben in Seilrichtung einen Bogenabschnitt **10** auf. Der Bogenabschnitt **10** des Steges **8** weist in Drehrichtung der Seilhalterung **1** bezogen auf eine Ausgangslage der Seilhalterung **1.** Die Ausgangslage ist in **Fig. 1** dargestellt. Der Bogenabschnitt **10** ist in Drehrichtung erhaben, wodurch eine Federwirkung des Stegs **8** und damit der Seilaufnahme **5** - auch wenn diese grundsätzlich in Bezug zu einer drehbaren Lagerung geringer ist - gewährleistet wird. Somit kann zusätzlich zur reversiblen drehbaren Lagerung der Seilaufnahme **5** eine Federwirkung dieser gewährt werden.

Des Weiteren bildet der Bogenabschnitt **10** des Stegs **8** eine Hohlkehle **11** als erste Führung **13** für das Laufelement **9,** damit dieses weitestgehend ruckfrei die Seilhalterung **1** übergleiten kann.

Ferner weist die Seilführung **7** - in Drehrichtung der Seilhalterung **1,** genauer gesagt ihrer Seilaufnahme **5** bezogen auf die bekannte Ausgangslage gemäß **Fig. 1** - an einem Übergang zum Steg **8** mit seinem Bogenabschnitt **10** und im gegenüberliegend zu der Hohlkehle **11** eine Erhebung auf, welche im Ausführungsbeispiel als Nocke **12** ausgestaltet ist. So wird mit dem Bogenabschnitt **10** des Stegs **8** zusammen eine zweite Führung **14** gebildet, welche das weitestgehend ruckfreie Übergleiten des Laufelements **9** über die Seilhalterung **1** weiter unterstützt.

Die erste Führung **13** und die zweite Führung **14** sind dabei in Bezug auf ihren Querschnitt unterschiedlich geformt.

Das an der Seilhalterung **1** angeordnete beziehungsweise anordenbare Laufelement **9** weist im Ausführungsbeispiel, wie bekannt, einen Längsschlitz **15** parallel zu dem Seil **3** der Seilhalterung **1** verlaufend auf, **Fig. 3****.** Dabei ist der Längsschlitz **15** in einer definierten Winkellage in Bezug zu einer Aufnahme **16** für einen bekannten Karabiner einer Höhensicherung bei ca. 125° gelegen. Das Laufelement **9** weist eine erste Längsschlitzkante **17** und eine weitere Längsschlitzkante **18** auf. Die erste Längsschlitzkante **17** ist ihrer Form nach mit der ersten Führung **13** der Seilhalterung **1** und die zweite Längsschlitzkante **18** ihrer Form nach mit der zweiten Führung **14** der Seilhalterung **1** korrespondierend gestaltet. Wegen der unterschiedlichen Form der ersten Führung **13** und der zweiten Führung **14** weisen die erste Längsschlitzkante **17** und eine weitere Längsschlitzkante **18** ebenfalls eine unterschiedliche Gestaltung auf.

Dabei ist vorgesehen, dass die erste Längsschlitzkante **17** mit der ersten Führung **13** und die zweite Längsschlitzkante **18** mit der zweiten Führung **14** in leichter Spielpassung zusammenwirken, wenn das Laufelement **9** an der Seilhalterung **1** anliegt, so bei einem Übergleiten der Seilhalterung **1** und damit auch ihrer Seilführung **7** durch das Laufelement **9.**

Diese der Formgebung nach korrespondierende Gestaltung der Bauteile bewirkt, dass wie schon erläutert, ein Formschluss des Laufelements **9** mit der Seilhalterung **1** mit Spielpassung sichergestellt ist, wenn das Laufelement **9** an der Seilhalterung **1** anliegt. Der Formschluss verhindert bzw. minimiert ein Verkanten. Wenn sodann Zugkräfte von einem an der Aufnahme **16** gelegenen Seil **3** einer Höhensicherung in Drehrichtung der Seilaufnahme **1** ausgehen, dann führt dies zur Drehung der Seilaufnahme **5** und wenn die reversible Drehung gestaltungsbedingt an einem Anschlag oder sonstig, so durch die Gestaltung des Federelements **6,** begrenzt ist, dazu, dass die beschriebene Federwirkung des Bogenabschnitts **10** bzw. des Stegs **8** nach Erreichen eines solchen Anschlags zusätzlich Wirkung entfalten kann. Dies gewährt eine Reduzierung der Gefahr eines Verkantens des Laufelements **9** winklig zu seiner Laufrichtung. Es wird so eine reversibel bewegliche, drehbare Führung geschaffen, welche ein Überführen des Laufelements **9** über die Seilhalterung **1** vereinfacht.

### Bezugszeichenliste:

- 1.: Seilhalterung
- 2.: Drehachse
- 3.: Seil
- 4.: Konsole
- 5.: Seilaufnahme
- 6.: Federelement
- 7.: Seilführung
- 8.: Steg
- 9.: Laufelement
- 10.: Bogenabschnitt
- 11.: Hohlkehle
- 12.: Nocke
- 13.: erste Führung
- 14.: zweite Führung
- 15.: Längsschlitz
- 16.: Aufnahme
- 17.: erste Längsschlitzkante
- 18.: weitere Längsschlitzkante

## Patentansprüche

1. Seilhalterung (1) für eine Absturzsicherung, mit einer Seilführung (7) und einem Steg (8), wobei die Seilführung (7) an den Steg (8) anschließt und der Steg (8) einen Bogenabschnitt (10) aufweist, der sich an der Seilführung (7) anschließt und in Richtung einer Konsole (4) erstreckt, der Bogenabschnitt (10) des Stegs (8) eine Hohlkehle (11) als eine erste Führung (13) bildet,
**dadurch gekennzeichnet, dass** die Seilführung (7) an einem Übergang zu dem Steg (8) mit seinem Bogenabschnitt (10) und gegenüberliegend zu der Hohlkehle (11) eine Erhebung aufweist, wodurch mit dem Bogenabschnitt (10) des Stegs (8) zusammen die zweite Führung (14) gebildet wird und die erste Führung (13) und die zweite Führung (14) in Bezug auf ihren Querschnitt unterschiedlich geformt sind.

2. Laufelement (9) für eine Absturzsicherung mit einer Seilhalterung (1) mit einer ersten Führung (13) und einer zweiten Führung (14) nach Anspruch 1, wobei das Laufelement (9) eine Aufnahme (16)für einen Karabiner oder Ähnlichem und einen Längsschlitz (15) im funktionsgemäß an einem Seil (3) angeordneten Zustand parallel zu dem Seil (3) der Seilhalterung (1) verlaufend aufweist, der Längsschlitz (15) in einer Winkellage in Bezug zu der Aufnahme (16) zwischen 90° und 180°, vorteilhafterweise bei 112° gelegen ist, und einer ersten und einer weiteren Längsschlitzkante (17), (18) aufweist, **dadurch gekennzeichnet, dass** und die erste Längsschlitzkante (17) ihrer Form nach mit der ersten Führung (13) der Seilhalterung (1) und die weitere Längsschlitzkante (18) ihrer Form nach mit der zweiten Führung (14) der Seilhalterung (1) korrespondierend gestaltet sind und dass die erste Längsschlitzkante (17) mit der ersten Führung (13) und die weitere Längsschlitzkante (18) mit der zweiten Führung (14) in Spielpassung zusammenwirken, wenn das Laufelement (9) an der Seilführung (7) der Seilhalterung (1) anliegt.

## Claims

1. A cable holder (1) for fall protection, having a cable guide (7) and a ridge (8),
wherein the cable guide (7) attaches to the ridge (8) and the ridge (8) has an arch portion (10) which attaches to the cable guide (7) and extends in the direction of a console (4), the arch portion (10) of the ridge (8) forming a fillet (11) as a first guide (13),
**characterized in that**
the cable guide (7) has an elevation at a transition to the ridge (8) with the arch portion (10) thereof and opposite the fillet (11) such that the second guide (14) is formed together with the arch portion (10) of the ridge (8) and the first guide (13) and the second guide (14) are formed to be different from each other relative to their cross-section.

2. A running element (9) for fall protection with a cable holder (1) having a first guide (13) and a second guide (14) according to Claim 1,
wherein the running element (9) has a receptacle (16) for a carabiner or similar and a longitudinal slot (15) which, arranged on a cable (3) in a functional state, runs parallel to the cable (3) of the cable holder (1), the longitudinal slot (15) being positioned in an angled position of between 90° and 180°, advantageously of 112°, relative to the receptacle (16), and having a first and a further longitudinal slot edge (17), (18), **characterized in that**
the first longitudinal slot edge (17) is configured in its shape to correspond to the first guide (13) of the cable holder (1) and the further longitudinal slot edge (18) is configured in its shape to correspond to the second guide (14) of the cable holder (1) and
**in that** the first longitudinal slot edge (17) cooperates with the first guide (13) with a clearance fit and the further longitudinal slot edge (18) cooperates with the second guide (14) with a clearance fit when the running element (9) abuts the cable guide (7) of the cable holder (1) .

## Revendications

1. Fixation de câble (1) pour une protection antichute, avec un guidage de câble (7) et une traverse (8),
dans laquelle le guidage de câble (7) est raccordé à la traverse (8) et la traverse (8) présente une section arquée (10) qui est raccordée au guidage de câble (7) et s'étend en direction d'une console (4), la section arquée (10) de la traverse (8) forme une rainure creuse (11) servant de premier guidage (13),
**caractérisée en ce que**
le guidage de câble (7) présente, au niveau d'une jonction avec la traverse (8), un soulèvement avec sa section arquée (10) et de manière opposée à la rainure creuse (11), de telle sorte que le second guidage (14) est formé conjointement avec la section arquée (10) de la traverse (8), et le premier guidage (13) et le second guidage (14) sont formés différemment par rapport à leur coupe transversale.

2. Élément de passage formant coulisse (9) pour une protection antichute comprenant une fixation de câble (1) avec un premier guidage (13) et un second guidage (14) selon la revendication 1,
dans lequel l'élément de passage formant coulisse (9) présente un logement (16) pour un mousqueton ou similaire et une fente longitudinale (15) qui dans l'état de fonctionnement disposé sur un câble (3) s'étend parallèlement au câble (3) de la fixation de câble (1), la fente longitudinale (15) étant placée dans une position angulaire entre 90° et 180°, de préférence à 112°, par rapport au logement (16), et présentant un premier et un autre bord de fente longitudinale (17), (18),
**caractérisé en ce que**
le premier bord de fente longitudinale (17) selon sa forme avec le premier guidage (13) de la fixation de câble (1) et l'autre bord de fente longitudinale (18) selon sa forme avec le second guidage (14) de la fixation de câble (1) sont formés de manière correspondante et
**en ce que** le premier bord de fente longitudinale (17) avec le premier guidage (13) et l'autre bord de fente longitudinale (18) avec le second guidage (14) coopèrent à la manière d'un ajustement avec jeu lorsque l'élément de passage formant coulisse (9) s'appuie contre le guidage de câble (7) de la fixation de câble (1).
